# EUROPÄISCHE PATENTSCHRIFT

(11) **EP 1 698 748 B1**
(45) Veröffentlichungstag und Bekanntmachung des Hinweises auf die Patenterteilung: **01.04.2009**
(21) Anmeldenummer: 06003544.1
(22) Anmeldetag: 22.02.2006
(51) Int. Cl.: E04H 17/06, E04H 17/16

(54) **Gitterwandgestell**
Support for wire mesh fencing
Support pour clôture en treillis

(30) Priorität: 01.03.2005 DE 202005003464 U; 28.09.2005 DE 202005015283 U
(43) Veröffentlichungstag der Anmeldung: 06.09.2006
(73) Patentinhaber: Sorbello, René, 46399 Bocholt (DE); Saborowski, Frank, 46397 Bocholt (DE)
(72) Erfinder: René Sorbello, 46399 Bocholt (DE)
(74) Vertreter: Nunnenkamp, Jörg

(56) Entgegenhaltungen:
- EP-A- 1 300 531
- FR-A- 2 829 409

## Beschreibung

Die Erfindung betrifft ein Gitterwandgestell, mit mehreren voneinander beabstandeten und sich vorzugsweise kreuzenden Vertikalstreben und Horizontalstreben, und mit wenigstens einer von den beiden Streben gehaltenen Lamelle, wobei die jeweilige Lamelle parallel zu den Vertikalstreben in von den Horizontalstreben gebildete Schlitzaufnahmen eingesteckt ist.

Ein Gitterwandgestell der eingangs beschriebenen Ausgestaltung wird in der FR 2 829 498 A1 beschrieben. Um die Lamellen in den Schlitzaufnahmen zu halten, sind Abkantungen mit Falz an der Oberkante und Unterkante der jeweiligen Lamelle realisiert.

Daneben kennt man andere Gitterwandgestelle, wie sie beispielsweise in den Gebrauchsmusterschriften DE 201 20 180 U1 sowie DE 202 15 456 U1 beschrieben werden. Ähnlich gehen die DE 101 49 217 A1 sowie das hierzu parallele Patent EP 1 300 531 B1 vor.

Die vorerwähnten Gitterwandgestelle sind dadurch charakterisiert, dass als Sichtschutz mindestens zwei elastische Bänder mäanderförmig um die Vertikalstreben geführt sind. Folglich verlaufen die mäanderförmigen Bänder bzw. Lamellen üblicherweise in Horizontalrichtung und können dementsprechend einen Sichtschutz frei wählbarer Höhe gegenüber einer Oberfläche bilden. Das gilt besonders für den Fall, dass das Gitterwandgestell Bestandteil eines Zaunes, insbesondere Sichtschutzzaunes ist, bzw. mehrere Gitterwandgestelle einen solchen Zaun formen.

Selbstverständlich können solche Gittenrwandgestelle nicht nur im Außenbereich eingesetzt werden, sondern eignen sich in gleicher Weise als beispielsweise Trennwände, Lärmschutzwände etc. im Gebäudeinnern, beispielsweise zur Trennung einzelner Arbeitsbereiche in Großraumbüros.

Zum Stand der Technik gehört darüber hinaus ein Zaun, insbesondere Sichtschutzzaun, wie er in der DE 100 00 672 A1 beschrieben wird. Die infolge der sich kreuzenden Vertikal- und Horizontalstreben einstellenden Maschen werden auch in diesem Fall durch mehrere, sich über jeweils eine Maschenreihe erstreckende einander benachbart zu liegen kommende flexible Bänder abgedeckt. Dadurch, dass die vorgenannten flexiblen Bänder in die Gitterdrahtkonstruktion eingeflochten sind, lassen sie sich von dieser lösbar entfernen. Dabei wird grundsätzlich auch eine vertikale Erstreckung der flexiblen Bänder angesprochen, wobei jedoch unverändert eine flechtende Verbindung mit der Gitterdrahtkonstruktion verfolgt wird.

Der Stand der Technik ist insgesamt verbesserungsfähig. Zwar besteht grundsätzlich die Möglichkeit, den Sichtschutz flexibel an die Gegebenheiten anzupassen und auch dessen Größe zu variieren. Allerdings werden die hierzu notwendigen Bänder jeweils mit der Gitterdrahtkonstruktion bzw. den sich kreuzenden Vertikal- und Horizontalstreben verflochten, was eine besondere Elastizität dieser Bänder voraussetzt.

Tatsächlich fordert beispielsweise die EP 1 300 531 B1, dass die besagten Bänder aus einem kunststoffartigen Material hergestellt sind, welches eine Bruchdehnung von 10 bis 60 % aufweist. D. h., die Materialwahl für die Bänder bzw. Lamellen ist eingeschränkt. Außerdem können mit der bekannten Vorgehensweise keine Maschen beliebiger Größe abgedeckt werden. So lassen sich besonders kleine Maschen und demzufolge gering beabstandete Vertikalstreben kaum mäanderförmig von dem betreffenden Band durchdringen. Schließlich ist zu berücksichtigen, dass die beschriebene Flexibilität der bekannten Bänder zumeist mit sogenannten "Weichmachern" erreicht wird, die sich mit der Zeit verflüchtigen. D. h., infolge dieses Umstandes und durch die zusätzliche UV-Bestrahlung im Außenbereich kann es dazu kommen, dass die bekannten elastischen Bänder aus Kunststoff brüchig und unansehnlich werden. Damit fällt aber ein dort wesentlich herausgestellter Vorteil gegenüber herkömmlichen Sichtschutzzäunen in Gestalt von beispielsweise Holzlattenzäunen weg. Denn die Lebensdauer mag zwar verlängert sein, kann jedoch zusammenfassend nicht befriedigen. Hier will die Erfindung insgesamt Abhilfe schaffen.

Der Erfindung liegt das technische Problem zugrunde, ein Gitterwandgestell der eingangs beschriebenen Ausgestaltung so weiter zu entwickeln, dass für eine einwandfreie, funktionssichere und reproduzierbare Festlegung insbesondere von Lamellen mit einer Breite gesorgt wird, welche dem Abstand der Vertikalstreben entspricht oder geringer als dieser bemessen ist.

Zur Lösung dieser technischen Problemstellung ist ein gattungsgemäßes Gitterwandgestell im Rahmen der Erfindung **dadurch gekennzeichnet, dass** wenigstens eine Befestigungsleiste mit Verbindungsmitteln vorgesehen ist, um die Lamelle an der Befestigungsleiste lösbar festzulegen.

Erfindungsgemäß wird die Lamelle folglich an dem Gittenrvandgestell bzw. der Gitterdrahtkonstruktion aus den sich kreuzenden Vertikalstreben und Horizontalstreben nicht mehr flechtend gehalten, sondern mehr oder minder plan in den jeweiligen Schlitzaufnahmen, was ohne Verformung der jeweiligen Lamelle gelingt.

Dadurch ist es im Rahmen der Erfindung möglich, sowohl starre als auch flexible Lamellen einzusetzen. Als Folge hiervon können beliebige Materialien für die Herstellung der jeweiligen Lamelle zum Einsatz kommen, beispielsweise Glas, Kunststoff, Metall, Holz oder auch Kombinationen davon. Meistens wird die jeweilige Lamelle durch beispielsweise Haftreibungskräfte in der jeweiligen Schlitzaufnahme gehalten. Das kann dadurch bewerkstelligt werden, dass die Lamelle von ihrer Breite her exakt der Schlitzaufnahme entspricht oder sogar geringfügig breiter als diese ausgestaltet ist. Erfindungsgemäß ist jedoch zumindest eine endseitige Befestigungsleiste vorgesehen, welche mit der einen oder den mehreren Lamellen verbunden ist. Die Befestigungsleiste verfügt über wenigstens einen die jeweilige Lamelle lösbar durchgreifenden Befestigungsschenkel. Üblicherweise sind zwei sich gegenüberliegende Befestigungsschenkel vorgesehen, die gemeinsam eine Durchbrechung oder eine vergleichbare Öffnung in der Lamelle durchgreifen und auf diese Weise die Lamelle in der jeweiligen Schlitzaufnahme halten.

Die Befestigungsleiste wird meistens entweder an der obersten oder untersten Horizontalstrebe des Gitterwandgestells festgelegt. Selbstverständlich sind auch zwei sich gegenüberliegende Befestigungsleisten sowohl an der obersten als auch der untersten Horizontalstrebe möglich und werden vom Erfindungsgedanken abgedeckt.

Die Querstreben bzw. Horizontalstreben nehmen in der Regel zwischen sich einzelne oder sämtliche Vertikalstreben auf. Dazu liegen sich die Querstreben bzw. Horizontalstreben regelmäßig in Bezug auf die dazwischen angeordneten Vertikalstreben gegenüber. Auf diese Weise werden die Schlitzaufnahmen zwischen den Vertikalstreben zur Aufnahme der einzelnen Lamelle oder der einzelnen Lamellen automatisch geformt. Denn üblicherweise setzt sich das Gitterwandgestell aus wenigstens zwei Paaren an Horizontalstreben bzw. Querstreben zur jeweiligen Bildung einer Schlitzaufnahme zusammen, die zwischen sich einzelne oder sämtliche Vertikalstreben aufnehmen. In vertikaler Aufsicht auf diese Gitterkonstruktion werden dadurch die Schlitzaufnahmen automatisch zur Verfügung gestellt, in welche die jeweilige Lamelle eingesteckt ist.

Dabei können die Horizontal- bzw. Querstreben parallel zueinander in einer Ebene angeordnet sein. Es ist aber auch möglich, die Horizontalstreben versetzt zueinander zu platzieren. Dann stellt sich in vertikaler Aufsicht unverändert die jeweils gewünschte Schlitzaufnahme zwischen den Vertikalstreben ein.

Von besonderer Bedeutung ist ferner, dass die jeweilige Lamelle zumindest einen elektrischen Leiter aufweist. Selbstverständlich können auch mehrere elektrische Leiter verwirklicht werden. Jedenfalls dient der elektrische Leiter üblicherweise zur Alarmauslösung. Zu diesem Zweck können die Leiter mehrerer Lamellen zu einem Sicherheitsschaltkreis miteinander verbunden sein. Wird der Widerstand dieses Sicherheitsschaltkreises kontinuierlich oder in gewissen Zeitabständen überprüft, so ermöglichen die erfindungsgemäß eingeschobenen Lamellen praktisch eine Alarmnachrüstung des Gitterwandgestells bzw. eines daraus hergestellten Zaunes.

Denn falls dieser Zaun Manipulationen ausgesetzt ist oder überwunden werden soll, ist allgemein damit zu rechnen, dass mindestens eine Lamelle beschädigt wird. Als Folge hiervon reißt der im Innern oder außen auf die Lamelle aufgebrachte Leiter, so dass mit Hilfe der Widerstandsmessung ein Alarmsignal infolge des erhöhten Widerstandes ausgegeben werden kann. Selbstverständlich lassen sich auf diese Weise auch Leiterdehnungen erfassen, die in der Regel zu Widerstandsänderungen, meistens einer Erhöhung des elektrischen Widerstandes, korrespondieren.

Sofern der Leiter im Innern der jeweiligen Lamelle platziert ist, empfiehlt es sich, den Leiter zusammen mit der Lamelle herzustellen. Das kann beispielsweise im Sinne einer Koextrusion geschehen, indem der Leiter in die z. B. aus Kunststoff hergestellte Lamelle bei ihrer Extrusion eingebettet wird. Ebenso gut ist es möglich, den Leiter aus einem leitfähigen Kunststoff darzustellen, welcher durch beispielsweise eingelagerte Graphitpartikel die notwendige Leitfähigkeit erhält. Dann lassen sich die beiden Kunststoffe unmittelbar koextrudieren. Selbstverständlich kann der Leiter auch als Leiterbahnfolie oder dergleichen auf die jeweilige Lamelle außen aufgeklebt werden.

Im Ergebnis wird ein neuartiges Gitterwandgestell präsentiert, dessen Lamellen bei ihrer Verbindung mit den sich kreuzenden Vertikal- und Horizontalstreben üblicherweise keine Verformung erfahren. Deshalb lassen sich praktisch beliebige Materialien einsetzen und müssen bei ihrer Herstellung keine besonderen Anforderungen an die Flexibilität gestellt werden. Das hält die Herstellungskosten gering und steigert die Lebensdauer.

Im Übrigen kann mit Hilfe der Lamelle das Gitterwandgestell bzw. ein daraus hergestellter Zaun problemlos als Alarmzaun ausgestaltet werden. Von besonderer Bedeutung ist in diesem Zusammenhang, dass die Lamellen für den Sichtschutz und auch die Alarmausrüstung jeweils problemlos nachzurüsten sind, so dass sich bestehende Gitterwandgestelle mit dem beschriebenen Mehrfachnutzen aufwerten lassen. Hierzu gehört auch, dass die Lamellen als Werbeträger und Windschutz fungieren können. Hierin sind die wesentlichen Vorteile zu sehen.

Darüber hinaus und unabhängig von dem Vorstehenden besteht die Möglichkeit, die von den Streben gehaltenen Lamellen in den von den Streben gebildeten Zwischenräumen mittels an den Streben festgelegten Rasthaltern am Gitterwandgestell lösbar zu fixieren. Das heißt, die Rasthalter sorgen dafür, dass die Lamellen an den Streben festgelegt werden, und zwar lösbar. Das erleichtert ihren Austausch und die Nachrüstung. Dabei gelingt die Festlegung der Lamellen mit den Rasthaltern prinzipiell auch dann, wenn die Lamellen nicht in die bereits beschriebenen Zwischenräume eingesteckt werden.

Außerdem ist die Festlegung in den Zwischenräumen unabhängig von der Festlegung in den Schlitzaufnahmen. Im erstgenannten Fall spricht man deshalb von Primärlamellen, während die letztgenannte Variante so genannte Sekundärlamellen erfasst.

Üblicherweise ist das Gitterwandgestell wiederum aus sich kreuzenden Vertikalstreben und Horizontalstreben aufgebaut. Dabei fungieren die Vertikalstreben überwiegend als Auflager bzw. Auflagefläche für die (Primär-)Lamellen.

Beidseitig der durch die Vertikalstreben aufgespannten Auflageebene sind die mit den Vertikalstreben verbundenen Horizontalstreben angeordnet. Zwischen einzelnen Horizontalstreben finden sich die besagten Zwischenräume, welche von den (Primär-)Lamellen abgedeckt bzw. ausgefüllt werden.

Dabei verfügen die (Primär-)Lamellen über eine an den jeweiligen Zwischenraum angepasste Breite, damit die an den Streben bzw. Horizontalstreben festgelegten Rasthalter für ihre Fixierung sorgen und auch sorgen können. Auf diese Weise entsteht aus den jeweiligen (Primär-)Lamellen und den die Lamellen fixierenden Rasthaltern eine insgesamt geschlossene Oberfläche, welche das als Basis fungierende Gitterwandgestell nahezu vollständig abdeckt. Das heißt, in der Regel werden nach Anbringung der (Primär- )Lamellen wie der Rasthalter die das Gitterwandgestell definierenden beabstandeten Streben praktisch vollständig verdeckt bzw. umhüllt.

Auf diese Weise steht eine geschlossene Oberfläche als Sichtschutz, Schallschutz, Windschutz etc. zur Verfügung, die ganz oder teilweise als Werbeträger zusätzlich oder alternativ genutzt werden kann. Dadurch, dass die von den Vertikalstreben aufgespannte Auflageebene für die (Primär-)Lamellen sowohl frontseitig als auch rückseitig mit den (Primär-)Lamellen und den zugehörigen Rasthaltern belegt werden kann, lässt sich ein insgesamt zweischaliger Aufbau realisieren. Auf diese Weise wird der Schallschutz nochmals optimiert, zumal die zwischen den beiden solchermaßen gebildeten Hüllen verbleibende Luftschicht ergänzend schallisolierend wirkt.

Dieser Effekt wird dann noch weiter unterstützt, wenn die vorerwähnten Lamellen bzw. Primärlamellen auf die Vertikalstreben aufgelegt werden und zusätzlich in von den Horizontalstreben gebildete Schlitzaufnahmen die Sekundärlamellen eingesteckt werden. Denn dann liegt ein insgesamt fünfschichtiger Aufbau aus den jeweils äußeren Primärlamellen mit Rasthaltern, einer sich im Innern anschließenden Luftschicht, den in die Schlitzaufnahmen eingesteckten Sekundärlamellen und schließlich einer weiteren Luftschicht sowie der abschließenden zusätzlichen Hülle aus der zweiten Schicht an Primärlamellen inklusive Rasthaltern vor.

Hierdurch kann der Schallschutz nochmals gesteigert werden, und zwar auf Schallabsorptionswerte, die mit denjenigen vergleichbar sind, wie sie für speziell gestaltete Schallschluckwände vergleichbarer Abmessungen beobachtet werden. Das alles gelingt erfindungsgemäß jedoch im Rahmen eines optional nachrüstbaren Systems für vorhandene Gitterwandgestelle zu deutlich reduzierten Kosten. Zugleich erhalten die Gitterwandgestelle eine formschöne Verkleidung, die ergänzend zur Werbung genutzt werden kann.

Weitere vorteilhafte Ausgestaltungen werden im Folgenden beschrieben. So hat es sich bewährt, wenn der jeweils an den Streben bzw. Horizontalstreben festgelegte Rasthalter im Querschnitt zumindest einen die Strebe umgreifenden Rasthaken und einen die Lamelle fixierenden Federschenkel aufweist. Meistens sind zwei Rasthaken realisiert, die zusammengenommen eine Rastaufnahme definieren, welche von ihrer Gestaltung her an die jeweils umgriffene Strebe angepasst ist. Außerdem finden sich größtenteils zwei gegenüberliegende Federschenkel an dem jeweiligen Rasthalter, um mit einem Rasthalter zwei (Primär-)Lamellen fixieren zu können.

Der Rasthaken verfügt darüber hinaus über wenigstens einen Einschubschlitz für die zu fixierende (Primär-)Lamelle. Tatsächlich wird meistens zunächst der Rasthalter an der Strebe rastend festgelegt. Im Anschluss daran wird die zu fixierende (Primär-)Lamelle in den Einschubschlitz eingesteckt, welcher sich zwischen dem die (Primär-)Lamelle fixierenden Federschenkel und der bereits angesprochenen (und meistens aus den Vertikalstreben gebildeten) Auflageebene automatisch einstellt. Folglich nimmt der an der Strebe bzw. Horizontalstrebe fixierte Rasthalter die in den Einschubschlitz eingesteckte (Primär- )Lamelle taschenartig auf. Im Anschluss daran wird der nächste Rasthalter kopfseitig der (Primär-)Lamelle an der dort vorhandenen Strebe bzw. Horizontalstrebe festgelegt, so dass die (Primär-)Lamelle fixiert ist. Der obere Rasthalter fungiert mit seinem Einschubschlitz wiederum als Taschenaufnahme für die nächste (Primär-)Lamelle und so weiter. Dadurch lässt sich ein vorhandenes Gitterwandgestell peu ä peu - meistens von unten nach oben - mit Hilfe der (Primär-)Lamellen und Rasthaken vollständig verkleiden. In diesem Zusammenhang ist der jeweilige Rasthalter im Bereich des Einschubschlitzes mit einem dessen Tiefe begrenzenden Anschlag ausgerüstet. Dieser Anschlag wird in der Regel von dem Rasthaken des Rasthalters gebildet.

Das heißt, der Rasthaken des Rasthalters übernimmt eine zweifache Funktion. Zunächst einmal dient er dazu, den Rasthalter an der Strebe bzw. Horizontalstrebe lösbar festzulegen. Darüber hinaus begrenzt er die Tiefe des Einschubschlitzes, so dass die in den Einschubschlitz eingesteckte (Primär-)Lamelle automatisch ihre richtige Position einnimmt und nicht durchrutschen kann.

Es hat sich bewährt, wenn der Rasthaken und der Federschenkel jeweils federnd sowie bogenförmig und gleichgerichtet ausgebildet sind. Dabei verfügen der Federschenkel und der Rasthaken meistens über eine verschiedene Krümmung, welche den unterschiedlich aufzubringenden Rückstellkräften Rechnung trägt. Regelmäßig arbeitet man bei dem Rasthaken mit einer starken Krümmung, um die von ihm umschlossene Strebe sicher festhalten zu können. Dagegen genügt beim Federschenkel eine leichte Krümmung, weil es letztlich nur darum geht, die Lamelle in Anlage an der meistens durch die Vertikalstreben definierten Auflageebene zu halten. Etwaige Gewichtskräfte der (Primär-)Lamelle werden dagegen von dem als Anschlag im Einschubschlitz fungierenden Rasthaken aufgenommen und unmittelbar in die Strebe bzw. Horizontalstrebe und damit das Gitterwandgestell eingeleitet.

Eine einfache Herstellung des Rasthalters wie eine komfortable und zügige Verkleidung des Gitterwandgestells wird besonders dann erreicht, wenn der Rasthalter spiegelsymmetrisch im Vergleich zu einer Symmetrieebene ausgebildet ist. Meistens koinzidiert diese Symmetrieebene mit einer Durchmesserlinie der korrespondierenden Strebe. Das heißt, die Symmetrieebene und eine die meist stabförmige bzw. im Querschnitt kreisförmige Strebe in zwei Hälften teilende Durchmesserlinie fallen aufeinander bzw. ineinander.

Die Lamellen, das heißt die Primärlamellen und/oder Sekundärlamellen, können aus ganz unterschiedlichen Materialien - auch in Kombination - hergestellt werden. Als Werkstoffe haben sich Glas, Kunststoff, Metall, Holz und so weiter bewährt. Insbesondere empfiehlt es sich, die optionalen Sekundärlamellen mit einer aufgerauten Oberfläche zu versehen, beispielsweise auf Schaumstoffstreifen zurückzugreifen, um eine besondere schallabsorbierende Wirkung zu erzielen. Dadurch wird insgesamt ein kombinierter Sichtschutz, Schallschutz und Windschutz erreicht, der sich zudem als Werbungsträger nutzen lässt. Dabei gelingt die Umrüstung bzw. Verkleidung eines vorhandenen Gitterwandgestells mit einfachen Mitteln und auf frappierend einfache Art und Weise. Denn es sind weder Schraub- noch Niet- oder andere Befestigungsmethoden erforderlich, sondern werden die Lamellen (Primär- und/oder Sekundärlamellen) lediglich rastend bzw. schiebend und folglich natürlich auch lösbar - mit dem Gitterwandgestell verbunden. Dafür sorgen die an den Streben festgelegten Rasthalter, welche beispielsweise aus Kunststoff oder Metall hergestellt sind und wie die Lamellen meistens über eine streifenartige Gestalt verfügen. Das erleichtert ihre Bearbeitung und die Anpassung an unterschiedlich große Gitterwandgestelle oder auch Gitterwandgestellmodule, die zu Zäunen aber auch Trennwänden zusammengesetzt werden können. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: das erfindungsgemäße Gitterwandgestell in einer Frontansicht,
- Fig. 2: den Gegenstand nach Fig. 1 ausschnittsweise in Vertikalaufsicht,
- Fig. 3: die Befestigung der einzelnen Lamellen bzw. Sekundärlamellen in Seitenansicht nach einer ersten Variante,
- Fig. 4: einen vergrößerten Ausschnitt aus Fig. 1 in einer Variante,
- Fig. 5: den Gegenstand nach den Fig. 1 und 4 mit angebrachten Primärlamellen,
- Fig. 6: den Gegenstand nach Fig. 5 in einer perspektivischen Detailansicht und
- Fig. 7: eine Schnittdarstellung des Gitterwandgestells nach den Fig. 4 bis 6.

In den Figuren ist ein Gitterwandgestell dargestellt, welches nicht einschränkend Bestandteil eines Zaunes, im Ausführungsbeispiel eines Sicherheitszaunes, sein mag. Dazu werden mehrere Gitterwandgestelle nach Fig. 1 miteinander verbunden. Man erkennt, dass das Gitterwandgestell jeweils parallel zueinander angeordnete Vertikalstreben 1 und Horizontal- bzw. Querstreben 2 aufweist, die jeweils Maschen 3 zwischen sich einschließen. Im Rahmen der Darstellung kreuzen sich die Streben 1, 2 rechtwinklig. Das ist jedoch nicht zwingend, so dass auch beispielsweise rautenförmige Maschen 3 möglich sind. Im Rahmen des Ausführungsbeispiels sind die Vertikalstreben 1 und die Horizontalstreben 2 jeweils gleich beabstandet voneinander angeordnet. Das stellt jedoch nur eine Option dar.

Anhand der Vertikalaufsicht in Fig. 2 erkennt man, dass jeweils zwei gegenüberliegende Horizontalstreben 2 zwischen sich sämtliche Vertikalstreben 1 aufnehmen und auf diese Weise in Vertikalrichtung V Schlitzaufnahmen 4 zwischen den einzelnen Vertikalstreben 1 zur Aufnahme von Lamellen 5 entstehen. Die jeweiligen Lamellen 5 werden in Vertikalrichtung V in die einzelnen gebildeten Schlitzaufnahmen 4 eingesteckt. Tatsächlich wird die jeweilige Schlitzaufnahme 4 von den beiden benachbarten Horizontalstreben 2 und jeweils zwei begrenzenden benachbarten Vertikalstreben 1 gebildet (vgl. hierzu ergänzend auch die Fig. 4).

Die Horizontalstreben 2 sind dabei ausweislich der Fig. 1 und 4 parallel zueinander jeweils in einer Ebene angeordnet. Es ist aber auch möglich, die Horizontalstreben 2 versetzt zueinander anzuordnen, wie dies strichpunktiert in der Fig. 1 angedeutet ist. Dennoch werden in Vertikalaufsicht nach der Fig. 2 die gewünschten Schlitzaufnahmen 4 in vertikaler Anordnung untereinander und parallel zu den Vertikalstreben 2 gebildet und sind in der Lage, die hierin eingesteckten Lamellen 5 zu halten.

Dabei mögen die Lamellen 5 insgesamt eine beliebige Länge L aufweisen. Im Rahmen der Darstellung entspricht die Länge L derjenigen der Vertikalstreben 1. Es ist aber auch denkbar, mit einer Länge L zu arbeiten, die diejenige der Vertikalstreben 1 über- oder unterschreitet. Die erstgenannte Alternative eröffnet die Möglichkeit, einzelne oder alle Lamellen 5 beispielsweise in das Erdreich eintauchen zu lassen, um unter Umständen Hasen oder Wühltiere fernzuhalten. Die zweitgenannte Alternative repräsentiert z. B. einen teilweisen Sichtschutz.

Außerdem können die Lamellen 5 eine Breite B aufweisen, die geringfügig größer als der Abstand A zwischen den einzelnen Vertikalstreben 2 ausgeführt ist. Dadurch erfahren die Lamellen 5 eine in Fig. 2 angedeutete geringfügige Wölbung und werden automatisch in den jeweiligen Schlitzaufnahmen 4 per Reibschluss gehalten. Das ist im linken Teil der Fig. 2 bzw. in der vergrößerten Darstellung der Fig. 1 gezeigt.

Im rechten Teil der Fig. 2 findet sich jedoch die erfindungsgemäße Ausführungsform, nach welcher die Lamellen 5 eine Breite B besitzen, die kleiner oder gleich dem Abstand A ausgebildet ist. Für diesen Fall sind eine oder mehrere Befestigungsleisten 6 vorgesehen, welche mit den Lamellen 5 verbunden sind. Im Rahmen des Ausführungsbeispiels finden sich zwei Befestigungsleisten 6, die einerseits an der obersten Horizontalstrebe 2 und andererseits der untersten Horizontalstrebe 2 festgelegt sind.

Ausweislich der Fig. 3 verfügen die Befestigungsleisten 6 über beispielsweise L-förmige Befestigungsschenkel 7, die sich gegenüberliegen. Die beiden Befestigungsschenkel 7 lassen sich gegenüber einer gemeinsamen Drehachse 8 gegeneinander verschwenken, wie dies durch zwei Doppelpfeile in der Fig. 3 angedeutet ist.

Auf diese Weise sind die Befestigungsschenkel 7 in der Lage, mit einem jeweiligen Ausleger 9 mit Verzahnung 10 eine Durchbrechung bzw. Bohrung 11 in der zu haltenden Lamelle 5 zu durchdringen. Mit Hilfe der jeweiligen Verzahnung 10 wird dabei sichergestellt, dass die Befestigungsschenkel 7 bzw. die zugehörigen Ausleger 9 rastend ineinandergreifen und so die Lamelle 5 halten können. Selbstverständlich können anstelle der Befestigungsschenkel 7 auch jedwede andere Verbindungsmittel an der Befestigungsleiste 6 realisiert werden, um die Lamelle 5 an der Befestigungsleiste 6 lösbar festzulegen.

In der Fig. 1 erkennt man ferner, dass die jeweilige Lamelle 5 einen elektrischen Leiter 12 aufweist. Tatsächlich ist jede Lamelle 5 mit einem solchen elektrischen Leiter 12 ausgerüstet. Es könnte aber auch nur jede zweite oder beispielsweise nur jede dritte Lamelle 5 über einen solchen Leiter 12 verfügen.

Jedenfalls sind die einzelnen Leiter 12 entsprechend der Darstellung in Fig. 1 miteinander zu einem Sicherheitsschaltkreis 13 verbunden. Dessen Widerstand wird kontinuierlich in einer nur angedeuteten Alarmzentrale 14 gemessen. Sollte sich der Widerstand eines elektrischen Leiters 12 an einer Lamelle 5 ändern, beispielsweise durch Manipulationen, eine Beschädigung oder dergleichen, so gibt die Alarmzentrale 14 ein entsprechendes Alarmsignal aus.

Der jeweilige elektrische Leiter 12 kann sich im Innern der Lamelle 5 befinden oder auch außen auf dieser aufgebracht sein. Im ersten Fall empfiehlt sich eine Koextrusion bzw. gemeinsame Herstellung zusammen mit der Lamelle 5, während bei der letztgenannten Variante der elektrische Leiter 12 beispielsweise als Leiter(bahn)folie auf die Lamelle 5 aufgeklebt sein kann.

Die Lamelle 5 als solche mag starr oder flexibel ausgeführt werden. Als Herstellungsmaterial haben sich Glas, Kunststoff, Metall, Holz oder auch Kombinationen davon bewährt. Außerdem kann die Lamelle 5 mit einem nicht gezeigten Aufdruck oder mehreren Aufdrucken als beispielsweise Werbebotschaft ausgerüstet werden.

Die Verbindung der einzelnen elektrischen Leiter 12 untereinander wird im Ausführungsbeispiel durch die jeweiligen Befestigungsleisten 6 sichergestellt, und zwar geschützt im Innern der jeweiligen Befestigungsleiste 6. Das kann beispielsweise durch Steckverbindungen zwischen dem jeweiligen elektrischen Leiter 12 und einer nur angedeuteten Verbindungsbrücke 15 in der jeweiligen Befestigungsleiste 6 realisiert werden.

Es versteht sich, dass die in Vertikalrichtung V untereinander bzw. übereinander angeordneten Schlitzaufnahmen 4, die gleichsam jeweils einen Schlitzkanal bilden, nicht nur eine Lamelle 5, sondern mehrere übereinander angeordnete Lamellen 5 aufzunehmen in der Lage sind. Dadurch kann beispielsweise problemlos ein Sichtschutz mit einem durchsichtigen Bereich kombiniert werden, wobei gleichzeitig ein durchgängiger Windschutz erreicht wird.

Nicht dargestellt ist die Möglichkeit, die Lamelle 5 mit einer abgewinkelten Lasche auszurüsten. Für den Fall, dass die Lamelle 5 aus Kunststoff besteht, lässt sich diese Lasche problemlos im Zuge einer Erwärmung anbringen. Selbstverständlich sind auch anderweitig mit der Lamelle 5 verbundene Laschen, beispielsweise angeschraubte, angenietete Laschen denkbar. Jedenfalls sorgt die jeweilige Lasche dafür, dass die Lamelle 5 nicht aus der Schlitzaufnahme 4 herausrutscht. Dazu findet sich die Lasche meistens kopfseitig der Lamelle 5, und zwar in nahezu rechtwinkligem Verlauf an die Lamelle 5 angeschlossen.

Darüber hinaus mögen eine oder beide Befestigungsleisten 6 mit einem Leuchtmittel ausgerüstet sein. Sofern die jeweilige Befestigungsleiste 6 im Querschnitt U-förmig ausgebildet ist, lässt sich das Leuchtmittel beispielsweise im Bereich der U-Basis anbringen. Bei dem Leuchtmittel mag es sich nicht einschränkend um eine Leuchtstoffröhre, eine LED-Leiste usw. handeln.

Sofern die Lamelle 5 aus durchsichtigem oder gefärbtem Kunststoff hergestellt ist, kann das aus dem Leuchtmittel austretende Licht in die Lamelle 5 auf diese Weise optisch eingekoppelt werden. Dadurch lässt sich in der jeweiligen Lamelle 5 ein bestimmter Beleuchtungseffekt erzielen, weil das aus dem Leuchtmittel austretende Licht - ähnlich einem Lichtleiter - in der betreffenden Lamelle 5 per Totalreflexion weitergeleitet wird. Selbstverständlich können auch unterschiedliche farbige Gestaltungen der Lamelle 5 auf diese Weise erzielt werden. Dazu empfiehlt es sich, als Leuchtmittel beispielsweise auf eine LED-Leiste mit unterschiedlich farbigen LED's (Leuchtdioden) zurückzugreifen.

Bei der abgewandelten Ausführungsform nach den Fig. 4 ff. formen die in den Schlitzaufnahmen 4 gehaltenen Lamellen 5 so genannte Sekundärlamellen 5, wobei das dargestellte Gitterwandgestell in diesem Fall zusätzlich noch Primärlamellen 16 aufweist, deren Anbringung und Ausgestaltung nachfolgend erläutert werden soll.

Die besagten Primärlamellen 16 bzw. Lamellen 16 sind im Ausführungsbeispiel und nicht einschränkend horizontal und mit vorgegebenem Abstand A' zueinander angeordnet, wie die Fig. 4 und 7 deutlich machen. In Verbindung mit die Lamellen 16 an den Streben 1, 2 haltenden Rasthaltern 17 sorgen sie für eine praktisch geschlossene Oberfläche und nahezu vollständige Verkleidung des Gitterwandgestells bzw. der Streben 1, 2.

Tatsächlich werden die Lamellen 16 an den Streben 1, 2 lösbar gehalten, im Ausführungsbeispiel an den Horizontalstreben 2. Dazu füllen die besagten Lamellen 16 von den Streben 2 gebildete Zwischenräume Z nahezu vollständig aus und werden mittels den an den Streben 2 festgelegten Rasthaltern 17 in den besagten Zwischenräumen Z fixiert (vgl. Fig. 4 und 7).

Den Detailaufbau der Rasthalter 17 erkennt man anhand der Fig. 6 und 7. Danach verfügt der jeweilige Rasthalter 17, welcher allgemein streifenförmig ausgebildet ist und meistens in Horizontalrichtung verläuft, im Querschnitt über zwei die jeweilige Strebe 2 umgreifende Rasthaken 18 und zwei die Lamellen 16 fixierende Federschenkel 19. Dabei verfügt der Rasthalter 17 insgesamt über eine spiegelsymmetrische Ausgestaltung im Vergleich zu einer Symmetrieebene S, wie die Fig. 7 deutlich macht. Die Symmetrieebene S fällt zusammen bzw. koinzidiert mit einer Durchmesserlinie D der korrespondierenden Strebe 2. Tatsächlich sind im Rahmen des Ausführungsbeispiels und nicht einschränkend zwei unmittelbar aneinander anschließende Durchmesserlinien D vorgesehen, weil jeweils zwei sich gegenüberliegende Streben bzw. Horizontalstreben 2 die Vertikalstreben 1 zwischen sich einschließen.

Zunächst wird meistens fußseitig des Gitterwandgestells ein Rasthalter 17 an der zugehörigen Strebe 2 festgelegt. Auf diese Weise bildet sich automatisch ein Einschubschlitz 20 zwischen dem Federschenkel 19 und einer von den Vertikalstreben 1 aufgespannten Auflageebene E. In diesen Einschubschlitz 20 kann nun von oben her die besagte Lamelle 16 eingeschoben werden und erfährt bereits eine gewisse Festlegung. Denn der Einschubschlitz 20 ist mit einem seine Tiefe begrenzenden Anschlag 21 ausgerüstet. Das Ausführungsbeispiel macht deutlich, dass der Anschlag 21 von dem der jeweils eingesteckten Lamelle 16 zugewandten Rasthaken 18 gebildet wird. Dadurch übernimmt der Rasthaken 18 eine zweifache Funktion, nämlich einerseits zur Festlegung des Rasthalters 17 an der Strebe 2 und andererseits als Anschlag 21 für die Lamelle 16 im Einschubschlitz 20.

Man erkennt, dass der Rasthaken 18 und der Federschenkel 19 jeweils gleichgerichtet und bogenförmig verlaufen, aber mit unterschiedlicher Krümmung ausgerüstet sind. Dadurch werden verschieden starke federnde Rückstellkräfte einerseits für den Rasthaken 18 bei der Festlegung an der Strebe 2 und andererseits für den Federschenkel 19 zum Andrücken der Lamelle 16 an die Auflageebene E bzw. die Vertikalstreben 1 zur Verfügung gestellt.

Neben den Lamellen 16, die als Primärlamellen 16 fungieren, sind zusätzlich noch die bereits angesprochenen Sekundärlamellen 5 realisiert. Die Sekundärlamellen 5 werden in die von den Horizontalstreben 2 gebildeten Schlitzaufnahmen 4 eingesteckt. Das kann erfolgen, bevor die Primärlamellen 16 befestigt worden sind, gleichzeitig oder auch hinterher. Das heißt, das dargestellte Gitterwandgestell lässt sich optional mit nur einer Schicht aus den Lamellen 16 bzw. Primärlamellen 16 ausrüsten, mit zwei Schichten der Primärlamellen 16 frontseitig und rückseitig versehen und kann optional im Innern noch die Sekundärlamellen 5 tragen. Auf diese Weise kann das Gitterwandgestell flexibel an je nach regionalem Aufstellungsort unterschiedliche Lärmschutzbedingungen angepasst werden (vgl. Fig. 7).

Die Lamellen 5, 16 lassen sich aus durchsichtigem oder gefärbtem Kunststoff herstellen, aus Glas, Metall, Holz oder auch Kombinationen hiervon. Darüber hinaus empfiehlt es sich, die Sekundärlamellen 5 mit einer aufgerauten Oberfläche auszurüsten, wenn besondere Schallabsorptionswerte erreicht werden sollen. Wenn sowohl Primärlamellen 16 front- und rückseitig der Auflageebene E montiert sind als auch im Innern die Sekundärlamellen 5 vorhanden sind, wird ein insgesamt fünfschichtiger Aufbau beobachtet. Denn zwischen der jeweiligen Primärlamelle 16 und der Sekundärlamelle 5 wird eine Luftschicht 22 eingeschlossen, die ergänzend zur Schallisolierung beiträgt. Ganz abgesehen davon wird natürlich ein Sicht- und Windschutz erreicht und lassen sich die Lamellen 5, 16 wie beschrieben als Werbeträger nutzen.

Schließlich kann die jeweilige Lamelle 5, 16 elektrisch leitend ausgeführt sein bzw. einen elektrischen und lediglich angedeuteten Leiter 12, 23 beinhalten. Dabei muss nicht jede Lamelle 5, 16 so ausgerüstet werden, denn es reicht aus, nur jede zweite oder dritte Lamelle 5, 16 entsprechend zu gestalten. Dabei können der einzelne oder die mehreren Leiter 12, 23 miteinander zu dem Sicherheitsschaltkreis 13 verbunden werden, der mit der Alarmzentrale 14 in Verbindung steht. Sollte sich der Widerstand eines der elektrischen Leiter 12, 23 an einer Lamelle 5, 16 durch Manipulation ändern, so gibt die Alarmzentrale 14 ein entsprechendes Alarmsignal aus. Dabei kann der jeweilige elektrische Leiter 12, 23 im Innern der Lamelle 5, 16 mit dieser koextrudiert werden oder in diese eingebettet oder aufgeklebt werden.

Die jeweilige Lamelle 5, 16 mag starr oder flexibel ein- oder mehrschichtig eingefärbt oder uneingefärbt und aus den bereits angesprochenen Materialien herstellt sein.

## Patentansprüche

1. Gitterwandgestell, mit mehreren voneinander beabstandeten Vertikalstreben (1) und Horizontalstreben (2), und mit wenigstens einer von den beiden Streben (1, 2) gehaltenen Lamelle (5), wobei die jeweilige Lamelle (5) parallel zu den Vertikalstreben (1) in von den Horizontalstreben (2) gebildete Schlitzaufnahmen (4) eingesteckt ist,
**dadurch gekennzeichnet, dass**
wenigstens eine Befestigungsleiste (6) mit Verbindungsmitteln vorgesehen ist, um die Lamelle (5) an der Befestigungsleiste (6) lösbar festzulegen.

2. Gitterwandgestell nach Anspruch 1, **dadurch gekennzeichnet, dass** jeweils zwei Horizontalstreben (2) zwischen sich einzelne oder sämtliche Vertikalstreben (1) aufnehmen und auf diese Weise die Schlitzaufnahmen (4) zwischen den Vertikalstreben (1) zur Aufnahme der Lamelle(n) (5) formen.

3. Gitterwandgestell nach Anspruch 2, **dadurch gekennzeichnet, dass** die Horizontalstreben (2) zur Bildung der jeweiligen Schlitzaufnahme (4) parallel zueinander in einer Ebene angeordnet sind.

4. Gitterwandgestell nach einem der Ansprüche 1 bis 3, **dadurch gekennzeichnet, dass** die jeweilige Lamelle (5) einen elektrischen Leiter (12), beispielsweise zur Alarmauslösung, aufweist.

5. Gitterwandgestell nach Anspruch 4, **dadurch gekennzeichnet, dass** der elektrische Leiter (12) zusammen mit der Lamelle (5) hergestellt wird, beispielsweise im Sinne einer Koextrusion.

6. Gitterwandgestell nach Anspruch 4 oder 5, **dadurch gekennzeichnet, dass** die elektrischen Leiter (12) mehrerer Lamellen (5) zu einem Sicherheitsschaltkreis (13) miteinander verbunden sind, dessen Widerstand kontinuierlich überprüft wird.

7. Gitterwandgestell nach einem der Ansprüche 1 bis 6, **dadurch gekennzeichnet, dass** die jeweilige Lamelle (5) starr oder flexibel ausgebildet ist und beispielsweise aus Glas, Kunststoff, Metall, Holz oder Kombinationen hiervon besteht.

8. Gitterwandgestell nach einem der Ansprüche 1 bis 7, **dadurch gekennzeichnet, dass** die jeweilige Lamelle (5) einen oder mehrere Aufdrucke als beispielsweise Werbebotschaft aufweist.

9. Gitterwandgestell nach einem der Ansprüche 1 bis 8, **dadurch gekennzeichnet, dass** die Lamelle (16) vorzugsweise in von den Streben (1, 2) gebildeten Zwischenräumen (Z) mittels an den Streben (2) festgelegten Rasthaltem (7) lösbar fixiert ist.

## Claims

1. A lattice wall framework comprising a plurality of vertical struts (1) and horizontal struts (2) which are spaced apart from one another, and comprising at least one slat (5) held by the two struts (1, 2), wherein the respective slat (5) is inserted parallel to the vertical struts (1) into slotted receptacles (4) formed by the horizontal struts (2),
**characterised in that**
at least one fastening strip (6) is provided with connecting means to detachably fix the slat (5) to the fastening strip (6).

2. The lattice wall framework according to claim 1, **characterised in that** respectively two horizontal struts (2) receive individual or all the vertical struts (1) between them and in this way form the slotted receptacles (4) between the vertical struts (1) for receiving the slat(s) (5).

3. The lattice wall framework according to claim 2 **characterised in that** the horizontal struts (2) are arranged parallel to one another in one plane to form the respective slotted receptacle (4).

4. The lattice wall framework according to any one of claims 1 to 3, **characterised in that** the respective slat (5) has an electrical conductor (12), for example, for triggering an alarm.

5. The lattice wall framework according to claim 4, **characterised in that** the electrical conductor (12) is produced together with the slat (5), for example, in the sense of co-extrusion.

6. The lattice wall framework according to claim 4 or 5, **characterised in that** the electrical conductors (12) of a plurality of slats (5) are connected to one another to form a security circuit (13) whose resistance is continuously checked.

7. The lattice wall framework according to any one of claims 1 to 6, **characterised in that** the respective slat (5) is configured to be rigid or flexible and for example, consists of glass, plastic, metal, wood or combinations thereof.

8. The lattice wall framework according to any one of claims 1 to 7, **characterised in that** the respective slat (5) has one or more imprints, for example, as an advertising slogan.

9. The lattice wall framework according to any one of claims 1 to 8, **characterised in that** the slat (16) is preferably detachably fixed in intermediate spaces (Z) formed by the struts (1, 2) by means of locking retainers fixed on the struts (2).

## Revendications

1. Présentoir mural en treillis, avec plusieurs entretoises verticales (1) écartées les unes des autres et des entretoises horizontales (2) et avec au moins une lamelle (5) maintenue par les deux entretoises (1, 2), la lamelle (5) concernée étant enfichée à la parallèle des entretoises verticales (1) dans des logements en fentes (4) formés par les entretoises horizontales (2),
**caractérisé en ce qu'**il est prévu au moins une baguette de fixation (6) avec des moyens de liaison, pour immobiliser de façon amovible la lamelle (5) sur la baguette de fixation (6).

2. Présentoir mural en treillis selon la revendication 1,
**caractérisé en ce que** chaque fois deux entretoises horizontales (2) réceptionnent entre elles des entretoises verticales (1) isolées ou toutes les entretoises verticales et forment de ce fait les logements en fentes (4) entre les entretoises verticales (1) pour la réception de la (des) lamelle(s) (5).

3. Présentoir mural en treillis selon la revendication 2, **caractérisé en ce que** pour former le logement en fente (4) concerné, les entretoises horizontales (2) sont disposées à la parallèle les unes des autres, dans un plan.

4. Présentoir mural en treillis selon l'une quelconque des revendications 1 à 3, **caractérisé en ce que** la lamelle (5) concernée comporte un conducteur électrique (12), par exemple pour un déclenchement d'alerte.

5. Présentoir mural en treillis selon la revendication 4, **caractérisé en ce qu'**on fabrique le conducteur électrique (12) ensemble avec la lamelle (5), par exemple dans le sens d'un coextrusion.

6. Présentoir mural en treillis selon la revendication 4 ou 5, **caractérisé en ce que** les conducteurs électriques (12) de plusieurs lamelles (5) sont reliés entre eux en un circuit de sécurité (13) dont la résistance est contrôlée en continu.

7. Présentoir mural en treillis selon l'une quelconque des revendications 1 à 6, **caractérisé en ce que** la lamelle (5) concernée est conçue en version rigide ou flexible et **en ce qu'**elle consiste par exemple dans du verre, une matière plastique, un métal, du bois ou une association de ces derniers.

8. Présentoir mural en treillis selon l'une quelconque des revendications 1 à 7, **caractérisé en ce que** la lamelle (5) concernée comporte une ou plusieurs impressions, par exemple comme message publicitaire.

9. Présentoir mural en treillis selon l'une quelconque des revendications 1 à 8, **caractérisé en ce que** la lamelle (16) est fixée de façon amovible de préférence dans des interstices (Z) formés par les entretoises (1, 2) au moyen de supports par enclenchement (7) immobilisés sur les entretoises (2).
